# EUROPÄISCHE PATENTSCHRIFT

(11) **EP 0 292 737 B1**
(45) Veröffentlichungstag und Bekanntmachung des Hinweises auf die Patenterteilung: **24.04.1991**
(21) Anmeldenummer: 88107041.1
(22) Anmeldetag: 03.05.1988
(51) Int. Cl.: F24H 1/22

(54) **Brauchwasserspeicher**
Sanitary hot water accumulator
Accumulateur d'eau chaude sanitaire

(30) Priorität: 14.05.1987 DE 8706908 U
(43) Veröffentlichungstag der Anmeldung: 30.11.1988
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- DE-A- 2 536 529
- GB-A- 353 657
- GB-A- 1 331 618

## Beschreibung

Die Erfindung betrifft einen Brauchwasserspeicher mit Einrichtungen zur Verhinderung des Erhaltes und der Vermehrung von schädlichen Keimen eines in einem aufheizbaren System befindlichen Brauchwasservolumens gemäß Oberbegriff des Hauptanspruches.

Ein derartiger Brauchwasserspeicher ist bspw. nach der DE-A-25 36 529 bekannt. Ein weiterer einschlägiger Stand der Tecknik ist durch die GB-A-353657 und 1331618 repräsentiert "Im unteren Bodenbereich angeordnet" bedeutet dabei, daß der Innerheizer einerseits mit seinem untersten Teil zwar so dicht wie möglich, also mit relativ geringem Abstand zum unteren Boden des Braunchwasserspeichers angeordnet ist, andererseits steht einer solchen Anordnung aber entgegen, daß der vom Innenheizer abgehende Rücklaufanschluß, der ja aus dem Boden des Speichers herausgeführt werden muß, als Rohrbogen ausgebildet ist, was einen entsprechenden Abstand des Innenheizers vom Boden verlangt, wenn der den Boden durchgreifende Schenkel des Rohrbogens senkrecht oder angenähert senkrecht die Bodenwand durchgreifen soll. Wollte man trotz vorhandenem Rohrbogen den Innenheizer näher an den Boden heranbringen, so würde dies zu einer von der Kreisform abweichenden und relativ aufwendig herzustellenden Durchgriffsöffnung führen. Eine solche möglïchst nahe Zuordnung des Innenheizers zum Boden, um die dort befindliche Kaltwasserschicht voll zu erfassen, ist aber aus Gründen der Verhinderung des Erhaltes und der Vermehrung von schädlichen Keimen (sogenannte Legionellen) anzustreben.

Der Erfindung liegt demgemäß die Aufgabe zugrunde, einen Brauchwasserspeicher der eingangs genannten und bekannten Art dahingehend zu verbessern, daß der Innenheizer mit möglichst kleinem Abstand zur Wand des Behälterbodens angeordnet werden kann und Durchgriffsöffnungen mit einer einfach zu verwirklichenden Durchgriffskontur angelegt werden können.

Diese Aufgabe ist mit einem Brauchwasserspeicher der eingangs genannten Art nach der Erfindung durch die im Kennzeichen des Hauptanspruches angeführten Merkmale gelöst. Vorteilhafte Weiterbildungen ergeben sich nach den Unteransprüchen.

Durch den Gehrungsanschnitt bzw. den Gehrungsansatz des aus dem Behälterinneren herausführenden Rohrstückes ist es ohne weiteres möglich, den Innenheizer mit seinem bodennahen Verlaufsteil mit minimaler Distanz dem Boden zuzuordnen, wobei das herausführende Rohrende den Boden senkrecht bzw. angenähert senkrecht durchgreift, so daß der Öffnungsquerschnitt mit entsprechend geringem Übermaß dem Rohrquerschnitt entsprechen kann. Dies gilt auch für den Fall, daß der Innenheizer mit seiner im Bereich des Bodens verlaufenden Partie spiralförmig zur Mitte des Bodens verlaufend ausgebildet und dort in der Mitte das Anschlußende angesetzt angeordnet ist. Sollte für den Innenheizer ein außermittiger Abgang und/oder Zugang vorgesehen sein, so wird vorteilhaft am Boden des Behälters eine Formprägung in der Bodenwand derart vorgesehen, daß die Prägung senkrecht vom Anschlußende des Innenheizers durchgriffen wird. Eine solche Formprägung kann auch als kreisförmig umlaufende Prägung in der Bodenwand ausgebildet sein, was insbesondere für den Fall gilt, daß es sich beim Innenheizer um einen schraubenlinienförmig gewendelten Innenheizer handeln sollte.

Unabhängig davon, ob es sich beim Innenheizer um einen spiralförmig gewendelten und an den Verlauf des Bodens angepaßten Innenheizer oder einen schraubenlinienförmig gewendelten Innenheizer oder um eine Kombination dieser beiden Innen heizer handelt, kann vorteilhaft der Behälterboden mit einer in das Behälterinnere gerichteten Wölbung versehen sein, die dafür sorgt, daß sich das in deren Bereich einströmende Kaltwasser automatisch nach außen zu den geringfügig tieferliegenden Bereichen des Behälterbodens verteilt. Diese mögliche Ausführungsform ist insbesondere von Interesse für schraubenlinienförmig gewendelte Innenheizer, da mit deren unterem Verlaufsstrang der zentrale Bereich über dem Boden nicht erfaßbar ist.

Eine weitere vorteilhafte Ausbildung des Brauchwasserspeichers, bei dem der Innenheizer eine Kombination aus einem spiralförmig gewendelten unteren Teil und einem zylindrisch bzw. schraubenlinienförmig gewendelten Oberteil besteht, besteht darin, daß das vorlaufseitige Anschlußende des spiralförmig gewendelten Teiles des Innenheizers seitlich aus dem zylindrischen oder angenähert zylindrischen Teil des Bodens herausgeführt und im zylindrischen Teil des Behälters der schraubenlinienförmig gewendelte Teil angeordnet und von dessen durch die zylindrische Wand herausgeführten Ende eine äußere Verbindungsleitung zum vorlaufseitigen Anschlußende des spiralförmigen Teiles geführt ist. Hierbei wird nach Maßgabe der Erfindung das Anschlußende des spiralförmig gewendelten Teiles zum darüber befindlichen oberen Teil des Innenheizers seitlich aus dem Behälterboden herausgeführt. Gleiches kann für die Anschlußenden des zylindrisch gewendelten Innenheizers vorgesehen werden, ist dort aber nicht zwingend notwendig, da der obere Teil des Innenheizers durchaus mit einem ausreichenden Abstand zur zylindrischen Wand des Behälters angeordnet sein kann, so daß es möglich ist, für dieses Teil in bekannter Weise die Enden dieses Teiles mit herkömmlichen Rohrbogenanschlüssen zu versehen.

Der erfindungsgemäße Brauchwasserspeicher wird nachfolgend anhand der zeichnerischen Darstellung von Ausführungsbeispielen näher erlätuert.

Es zeigt schematisch
Fig. 1 einen Schnitt durch einen Brauchwasserspeicher mit einem zweiteiligen Innenheizer;
Fig. 2 einen Schnitt durch einen Brauchwasserspeicher mit einem zylindrisch gewendelten Innenheizer;
Fig. 3, 4 besondere Ausführungsformen des Bodens des Speicherbehälters und
Fig. 5 einen Teilschnitt längs Linie V-V in Fig. 1

Wie aus den Fig. 1, 2 ersichtlich, ist das rücklaufanschlußseitige Ende 1 des Innenheizers 2 mit einem 45°-Gehrungsschnitt 3 versehen, wobei das mit einem entsprechenden Gehrungsschnitt 3 versehene Anschlußende, das den Boden 5 des Behälters 6 flüssigkeitsdicht durchgreift, am Ende 1 des Innenheizers 2 angesetzt ist. Wie aus Fig. 5 ersichtlich, kann dabei ohne weiteres ein solcher Gehrungsanschluß auch am vorlaufseitigen Ende 1′ eines solchen spiralförmig gewendelten Innenheizers vorgesehen sein und zwar unabhängig davon, ob im Speicherbehälter 6 nur ein solcher Innenheizer angeordnet oder diesem ein weiterer, zylindrisch gewendelter Innenheizer 2′ vorgeschaltet ist. Diese Gehrungsausbildung ersetzt also die sonst üblichen und Raum- und Wanddistanz erfordernden Rohrbögen, die einer möglichst wandnahen Anordnung der Innenheizer, wie dargestellt, entgegenstünden.

Sofern außermittige Abgänge der Innenheizer 2, 2′ vorgesehen sind, ist gemäß Fig. 2 am Beispiel eines zylindrisch gewendelten Innenheizers 2′ am Boden 5 des Behälters 6 eine Formprägung 7 in der Bodenwand 8 derart angeordnet, daß die Prägung 7 senkrecht vom Anschlußende 4 durchgriffen werden kann. Unter "senkrecht" ist dabei zu verstehen, daß das mit Gehrung angesetzte Anschlußende, wie dargestellt, senkrecht nach unten abgeht, es ist aber auch möglich, ebenfalls mit Gehrung angesetzt, das Ende 4, wie gestrichelt angedeutet, seitlich aus der vertikalen Wand der Prägung 7 herauslaufen zu lassen, wobei sich dann das Ende 4 etwa in der gleichen Ebene wie der unterste Teil des Rohrstranges erstreckt. Insbesondere in Rücksicht auf einen solchen zylindrisch gewendelten Innenheizer 2′ ist die Formprägung 7 gemäß Fig. 3 vorteilhaft als kreisförmig umlaufende Prägung in der Wand 8 des Bodens 5 ausgebildet, wodurch der unterste Strang eines solchen Innenheizers insgesamt noch tiefer dem Boden des Behälters zugeordnet werden kann.

In diesem Zusammenhang ist es ferner möglich, wie in Fig. 4 dargestellt, den Behälterboden 5 mit einer in das Behälterinnere gerichteten Wölbung 9 zu versehen, wodurch sich die in Fig. 4 im Schnitt dargestellte Bodenform ergibt, der im übrigen auch ein spiralförmig gewendelter Innenheizer entsprechend angepaßt werden könnte. Diese Bodenform hat den Vorteil, daß sich zentrisch zuströmendes Kaltwasser durch die nach innen gerichtete Wölbung 9 zur Seite in den Bereich des Innenheizers verteilt und dort aufgewärmt wird.

Gemäß Fig. 1 ist das vorlaufseitige Anschlußende 10 des spiralförmig gewendelten Teiles des Innenheizers 2 im Sinne der Ausführungsform gemäß Fig. 5 seitlich aus dem zylindrischen oder angenähert zylindrischen Teil 11 de Bodens 5 herausgeführt, und im zylindrischen Teil 11′ des Behälters 6 ist ein schraubenlinienförmig gewendelter Teil des Innenheizers 2′ angeordnet, von dessen durch die zylindrische Wand herausgeführten Ende 13 eine äußere Verbindungsleitung 14 zum vorlaufseitigen Anschlußende 10 des spiralförmigen Teiles des Innenheizers 2 geführt ist. Der untere Teil des Innenheizers 2 übernimmt hierbei die keimbildungsverhindernde Funktion im Bodenbereich, während der Innenheizer 2′ den wesentlichen Teil der Aufheizung des im Speicherbehälter befindlichen Brauchwassers übernimmt. Durch die Verbindung der beiden Innenheizerteile mittels der äußeren Verbindungsleitung 14 ist die Montage bzw. Zusammenfügung eines solchen Brauchwasserspeichers insofern besonders vorteilhaft, weil damit der untere Boden mit seinem Innenheizer 2 und der zylindrische Teil mit seinem Innenheizer 2′ separat gefertigt und diese Teile dann problemlos zusammengefügt werden können, wonach lediglich noch die äußere Verbindungsleitung 14 anzubringen ist. Würden beide Innenheizerteile mit einer inneren Verbindungsleitung verbunden sein, so würde dies die Zusammenfügung des Brauchwasserspeichers erschweren.

## Patentansprüche

1. Brauchwasserspeicher mit Einrichtungen zur Verhinderung des Erhaltes und der Vermehrung von schädlichen Keimen eines in einem aufheizbaren System befindlichen Brauchwasservolumens, bestehend aus einem Behälter (6) mit mindestens in dessen unterem Bereich angeordnetem Innenheizer (2) in Form eines gewendelten, mit Vor- und Rücklaufanschlüssen versehenen Rohres, dessen Anschlußende (4) aus dem untersten Bereich des Behälters (1) flüssigkeitsdicht herausgeführt ist, und ferner äus Kaltwasserzufuhr- und Warmwasserabfuhrrohren, deren behälterseitige Öffnungen einerseits im Kaltwasserteil (K) und andererseits im Warmwasserteil (W) des Behälterinnenraumes angeordnet sind, **dadurch** **gekennzeichnet**, daß mindestens das rücklaufanscllußseitige Ende (1) des Innenheizers (2), das parallel zum untersten Bereich des Behälterbodens (5) und unmittelbar daran angrenzend angeordnet ist, mit einem 45°-Gehrungsschnitt(3) versehen ist, an das das mit einem entsprechenden Gehrungsschnitt(3) versehene Anschlußende(4) des Innenheizers(2) angesetzt ist.

2. Brauchwasserspeicher nach Anspruch 1, **dadurch** **gekennzeichnet**, daß der Innenheizer (2) mit seiner im Bereich des Bodens (5) verlaufenden Partie spiralförmig zur Mitte des Bodens (5) verlaufend ausgebildet und dort in der Mitte das Anschlußende (4) angesetzt angeordnet ist.

3. Brauchwasserspeicher nach Anspruch 1 oder 2, **dadurch gekennzeichnet,** daß am Boden (5) des Behälters (6) eine Formprägung (7) in der Bodenwand (8) angeordnet und die Prägung (7) senkrecht vom Anschlußende (4) durchgriffen ist.

4. Brauchwasserspeicher nach Anspruch 3, **dadurch gekennzeichnet,** daß die formprägung (7) als kreisförmig umlaufende Prägung in der Bodenwand (8) ausgebildet ist.

5. Brauchwasserspeicher nach einem der Ansprüche 1, oder 4, **dadurch gekennzeichnet,** daß der Behäterboden (5) mit einer in das Behälterinnere gerichteten Wölbung (9) versehen ist.

6. Brauchwasserspeicher nach einem der Ansprüche 1 bis 4, **dadurch gekennzeichnet,** daß das vorlaufseitige Anschlußende (10) des spiralförmig gewendelten Teiles des Innenheizers (2) seitlich aus dem zylindrischen oder angenähert zylindrischen Teil (11) des Bodens (5) herausgeführt und im zylindrischen Teil (11′) des Behälters (6) ein schraubenlinienförmig gewendelter Teil des Innenheizers (2) angeordnet und von dessen durch die zylindrische Wand hereausgeführtem Ende (13) eine äußere Verbindungsleitung (14) zum vorlaufseitigen Anschlußende (10) des spiralförmigen Teiles geführt ist.

## Claims

1. A process-water reservoir comprising means for preventing the generation and multiplication of noxious germs of a process-water volume contained in a heatable system, with the reservoir being composed of a container (6) with an internal heater (2) in the form of a spiral tube provided with forward and return-flow connections disposed at least in the bottom area of the said container, with the connecting end (4) of said tube being led in fluid-tight manner out of the bottom-most area of the container (1), and of a cold water supply and a hot water discharge tube the container-sided openings of which, on the one hand, are disposed in the cold water section (K) and, on the other hand, are disposed in the hot water section (W) of the container interior,
characterized in that at least the return-flow connection-sided end (1) of the internal heater (2) disposed in parallel to the bottom-most area of the container bottom (5) and directly adjacent therewith is provided with a 45°-mitre cut (3) on which is mounted the connecting end (4) of the interal heater (2) provided with a corresponding mitre cut (3).

2. A process-water reservoir according to claim 1, characterized in that the internal heater (2) with the part thereof extending in the area of the bottom (5) is of a spiral configuration to extend toward the center of the bottom (5) where it is mounted centrally of the connecting end (4).

3. A process-water reservoir according to claims 1 and 2, characterized in that disposed on the bottom (5) of the container (6) is a moulded impression (7) provided in the bottom wall (8), which impression (7) is vertically traversed by the connecting end (4).

4. A process-water reservoir according to claim 3, characterized in that the moulded impression (7) is configured as a circular impression within the bottom wall (8).

5. A process-water reservoir according to any one of claims 1,3 or 4, characterized in that the container bottom (5) is provided with a curvature (9) directed toward the container interior.

6. A process-water reservoir according to any one of claims 1 to 4, characterized in that the forward-flow-sided connecting end (10) of the spirally coiled portion of the internal heater (2), laterally, is guided out of the cylindrical or approximately cylindrical part (11) of the bottom (5) and disposed in the cylindrical part (11′) of the container (6) is a helically coiled part of the internal heater (2), with an outer connecting line (14) from the end (13) thereof guided out through the cylindrical wall, being led to the forward-flow-sided connecting end (10) of the spiral-shaped part.

## Revendications

1. Réservoir d'eau non potable, comportant des dispositifs pour empêcher la conservation et la prolifération de germes nocifs dans un volume d'eau non potable qui se trouve dans un système chauffé, constitué d'un récipient (6) avec un élément chauffant intérieur (2) disposé au moins dans sa partie inférieure et se présentant sous forme d'un tube enroulé muni de raccords d'aller et de retour, l'extrémité de raccordement (4) de ce tube sortant de façon étanche aux liquides de la partie la plus basse (1) du récipient, et en outre de tubes d'amenée d'eau froide et de sortie d'eau chaude dont les orifices côté récipient sont disposés, d'une part, dans la partie à eau froide (K) et, d'autre part, dans la partie à eau chaude (W) du volume intérieur du récipient,
caractérisé en ce qu'au moins l'extrémité (1) côté raccord de retour de l'élément chauffant intérieur (2), extrémité qui s'étend parallèlement à leur partie la plus basse du fond (5) du récipient et qui est disposée au voisinage immédiat, est constituée avec une partie coupée en onglet (3) à 45°, sur laquelle est fixée l'extrémité de raccordement (4) de l'élément chauffant intérieur (2) constituée avec une coupe en onglet correspondante (3).

2. Réservoir d'eau non potable selon la revendication 1, caractérisé en ce que l'élément chauffant intérieur (2) est, par sa partie qui s'étend dans la zone du fond (5), constitué en forme de spirale vers le centre de ce fond (5), l'extrémité de raccordement (4) étant disposée au centre pour s'y raccorder.

3. Réservoir d'eau non potable selon la revendication 1 ou 2, caractérisé en ce qu'une zone emboutie (7) est façonnée dans la paroi (8) du fond (5) du récipient (6), cette zone emboutie (7) étant traversée perpendiculairement par l'extrémité de raccordement (4).

4. Réservoir d'eau non potable selon la revendication 3, caractérisé en ce que la zone emboutie (7) est constituée sous forme de zone emboutie circulaire dans la paroi (8) du fond.

5. Réservoir d'eau non potable selon l'une des revendications 1, 3 et 4, caractérisé en ce que le fond (5) du récipient est constitué avec un bombement (9) dirigé vers l'intérieur du récipient.

6. Réservoir d'eau non potable selon l'une des revendications 1 à 4, caractérisé en ce que l'extrémité de raccordement (10), côté aller, de la partie enroulée en spirale de l'élément chauffant intérieur (2) est guidée latéralement à l'extérieur à travers la partie cylindrique ou sensiblement cylindrique (11) du fond (5), une partie enroulée en hélice de l'élément chauffant intérieur (2) étant disposée dans la partie cylindrique (11′) du récipient (6), une conduire de liaison extérieure (14) allant de l'extrémité (13), guidée à l'extérieur à travers la paroi cylindrique, de cette partie en hélice jusqu'à l'extrémité de raccordement (10), côté aller, de la partie en spirale.
